# EUROPÄISCHE PATENTSCHRIFT

(11) **EP 0 510 464 B1**
(45) Veröffentlichungstag und Bekanntmachung des Hinweises auf die Patenterteilung: **19.07.1995**
(21) Anmeldenummer: 92106295.6
(22) Anmeldetag: 10.04.1992
(51) Int. Cl.: H01R 33/46, H01R 13/22

(54) **Lampenfassung**
Lamp socket
Douille de lampe

(30) Priorität: 23.04.1991 DE 9104996 U
(43) Veröffentlichungstag der Anmeldung: 28.10.1992
(73) Patentinhaber: SIEMENS AKTIENGESELLSCHAFT, 80333 München (DE)
(72) Erfinder: Foissner, Herbert, Dipl.-Ing. (FH), D-82515 Wolfratshausen (DE)

(56) Entgegenhaltungen:
- DE-A- 3 512 712
- FR-A- 1 019 322
- US-A- 1 995 172
- US-A- 2 802 999

## Beschreibung

Die Erfindung bezieht sich auf eine Bajonett-Lampenfassung mit zumindest einem rechtwinklig gebogenen Seitenkontakt und einem zentrisch angeordneten, geprägten Bodenkontakt.

Lampenfassungen zum bajonettartigen Einsetzen und Kontaktieren sind bekannt. Dabei ist neben dem zentrischen Bodenkontakt eine seitlich angeordnete Vorrichtung zum mechanischen Verriegeln der Lampe in der Fassung und zur Kontaktherstellung der seitlichen Kontakte zwischen Lampe und Fassung vorgesehen. Der Bodenkontakt weist eine zentrale Ausnehmung auf. Ein derartiger Lampenhalter ist in der US-A-2 802 999 beschrieben.

Lampenfassungen, insbesondere für Lichtsignalgeber des Straßenverkehrs, müssen eine hohe Kontaktqualität aufweisen und dürfen auch nicht durch äußere Einflüsse, z.B. Temperaturschwankungen, Erschütterungen, Korrosion oder Verschmutzung unterbrochen werden. Bei den bisherigen Lampenfassungen, insbesondere für Niedervoltlampen, sind an den Kontaktstellen sporadisch Unterbrechungen aufgetreten, die gerade bei primärüberwachten Signalgebern zum Abschalten der Lichtsignalanlage führen können auch dann, wenn die Unterbrechung im Millisekundenbereich lag. Es ist auch schon vorgekommen, daß beim Lampenwechsel eine neu eingesetzte Lampe nicht brannte. Ursache hierfür ist dann meistens ein verschmutzter Bodenkontakt, der durch die zentrale Anordnung des im allgemeinen kugelkalottenförmig ausgebildeten Kontaktes keinen Reinigungseffekt beim Einsetzen der Lampe bewirkte. In manchen Fällen sind auch bei Erschütterungen an der Kontaktfläche des abgewinkelten Seitenkontakts Kontaktprobleme aufgetreten.

Aufgabe der Erfindung ist es, diese geschilderten Nachteile zu vermeiden, die Kontaktgabe zwischen der Lampe und der Lampenfassung zu verbessern und dazu die Fassungskontakte entsprechend auszubilden.

Diese Aufgabe wird bei einer eingangs beschriebenen Lampenfassung erfindungsgemäß mit den kennzeichnenden Merkmalen des Anspruchs 1 gelöst.

Bei der erfindungsgemäßen Ausgestaltung des Seitenkontakts ergibt sich eine höhere Flächenpressung und damit eine zuverlässigere Kontaktgabe. Ebenso führt die bekannte Ausnehmung im Bodenkontakt, die zweckmäßigerweise von einem Innenloch gebildet sein kann, zu einer besseren Kontaktgabe, weil durch das Innenloch eine Ringschneide gebildet ist, die nicht nur eine hohe Flächenpressung bewirkt, sondern auch beim Einsetzen der Lampe durch die Reibung die Schmutzschicht durchstößt.

In einer zweckmäßigen Ausgestaltung kann der Bodenkontakt anstelle einer Kugelkalotte als Kegelstumpf ausgebildet sein, wobei mit dem Innenloch eine Ringschneide gebildet ist. Der dadurch gebildete Reibradius kann beispielsweise 0,75 mm betragen, um eine ausreichende Reibwirkung und eine sichere Flächenpressung für eine zuverlässige Kontaktgabe zu bilden.

In vorteilhafter Weise ist der Seitenkontakt in der Fassung so fixiert, daß er spielfrei in der Fassung angeordnet ist, um bei Erschütterungen keine Relativbewegungen zwischen dem Fassungsseitenkontakt und dem Sockelseitenkontakt mehr zuzulassen. Außerdem wird mit einer radial angeordneten Sicke die Kontaktstelle besser definiert und die Flächenpressung erhöht.

Anhand der Zeichnung wird die Erfindung kurz erläutert. Dabei zeigen
Fig. 3 eine bekannte Lampenfassung mit eingesetzter Lampe und hergebrachten Kontakten,
Fig. 1 eine Lampenfassung mit Lampe und den erfindungsgemäß ausgebildeten Fassungskontakten und
Fig. 2 eine detaillierte Schnittdarstellung (III-III).

In Fig. 1 ist die Lampe mit dem Lampensockel 1 in der nur durch gestrichelte Linien angedeuteten Lampenfassung 2 eingesetzt. Die Lampe weist zwei Seitenkontakte 3 auf, wobei im allgemeinen nur einer mit dem Fassungsseitenkontakt 5 in Berührung steht. Die Lampe wird bajonettverschlußähnlich eingesetzt, d.h. sie wird beim Einsetzen gedreht und damit verriegelt und aufgrund der Federkraft, die hier nicht näher dargestellt ist, wird die Lampe über den Fassungsbodenkontakt 8 gegen den Fassungsseitenkontakt 6 gepreßt. Zwischen dem Lampenbodenkontakt 4 und dem Fassungsbodenkontakt 8 besteht eine bestimmte Flächenpreßkraft. Der Fassungsbodenkontakt 8 ist im allgemeinen kugelkalottenförmig 9 ausgestaltet.

In Fig.2 ist ähnlich wie in Fig.1 die Lampenfassung 2 nur angedeutet. In der Lampenfassung 2 ist die Lampe mit dem Lampensockel 1 eingesteckt. Der Fassungsseitenkontakt 5 ist mit einer Anformung 7 versehen, die als radial verlaufende Sicke ausgebildet ist, was in der Detailansicht Fig.3 (Schnitt III-III) noch einmal deutlich dargestellt ist. Der Lampenseitenkontakt 3 drückt gegen die radial verlaufende Sicke 7 des Fassungsseitenkontakts 5, wodurch eine bessere Kontaktstelle definiert ist und eine erhöhte Flächenpressung bewirkt wird. Der Fassungsbodenkontakt 8 ist als Kegelstumpf 11 ausgebildet und weist ein Innenloch 10 auf, welches eine Ringschneide bildet, die nicht nur eine bessere Kontaktgabe zum Lampenbodenkontakt 4 bewirkt, sondern auch beim Einsetzen der Lampe eine evtl. vorhandene Schmutzschicht durchstößt.

Diese erfindungsgemäße Ausgestaltung hat dadurch den besonderen Vorteil einer Reinigungswirkung beim Einsetzen gegenüber der bisher bekannten Anordnung, bei der die zentrische Anordnung des Bodenkontakts, auch durch das Pressen des Bodenkontakts der Lampe gegen den Fassungsbodenkontakt und durch ein anschließendes Drehen keine Reinigungswirkung wegen der zentrischen Anordnung erzeugt werden konnte. Hingegen wird mit dem Reibradius (Innenloch) in jedem Fall bei der Drehbewegung mit dem Einsetzen der Lampe eine Reinigungswirkung erzeugt und vorhandene Korrosionsschichten oder andere Schmutzschichten werden durchstoßen.

## Patentansprüche

1. Lampenfassung (2), z.B. für Lichtsignalgeber, mit zumindest einem rechtwinklig gebogenen Seitenkontakt (5) und einem zentrisch angeordneten geprägten Bodenkontakt (8) mit zentraler Ausnehmung
**dadurch gekennzeichnet,** daß der Seitenkontakt (5) an seiner Kontaktfläche (6) eine zum Lampenseitenkontakt vorspringende Anformung (7) aufweist und der Bodenkontakt (8) kalotten- oder kegelstumpfförmig (11) ausgebildet ist.

2. Lampenfassung nach Anspruch 1,
**dadurch gekennzeichnet,** daß am Seitenkontakt (5) die Anformung (7) als radial verlaufende Sicke ausgebildet ist.

3. Lampenfassung nach Anspruch 1 oder 2,
**dadurch gekennzeichnet,** daß der Seitenkontakt (5) in der Lampenfassung (2) spielfrei fixiert ist.

## Claims

1. Lamp socket (2), for example for light-signal transmitters, having at least one side contact (5), bent at right angles, and a centrally arranged stamped base contact (8) with a central recess, characterized in that the side contact (5) has on its contact surface (6) an integrally formed part (7), projecting to the side contact of the lamp, and the base contact (8) is constructed to have the shape of a spherical cap or of a truncated cone (11).

2. Lamp socket according to Claim 1, characterized in that on the side contact (5) the integrally formed part (7) is constructed as a radially running bead.

3. Lamp socket according to Claim 1 or 2, characterized in that the side contact (5) is fixed without play in the lamp socket (2).

## Revendications

1. Douille de lampe (2), par exemple pour un générateur de signaux lumineux, comprenant au moins un contact latéral (5) coudé à angle droit et un contact de base estampé (8) monté en position centrée et comportant un évidement central, caractérisée par le fait que de la surface de contact (6) du contact latéral (5) est issue une partie (7), qui fait saillie en direction du contact latéral de la lampe et le contact de base (8) a la forme d'une calotte tronquée ou d'un tronc de cône (11).

2. Douille de lampe suivant la revendication 1, caractérisée par le fait que la partie (7) issue du contact latéral (5) est agencée sous la forme d'une moulure radiale.

3. Douille de lampe suivant la revendication 1 ou 2, caractérisée par le fait que le contact latéral (5) est fixé sans jeu dans la douille de lampe (2).
